# EUROPÄISCHE PATENTANMELDUNG

(11) **EP 4 675 060 A1**
(43) Veröffentlichungstag der Anmeldung: **07.01.2026**
(21) Anmeldenummer: 25179351.9
(22) Anmeldetag: 28.05.2025
(51) Int. Cl.: E04F 13/08, E04F 13/10

(54) **HINTERLÜFTETE HOLZFASSADE UND EIN SYSTEM ZUR HERSTELLUNG EINER HINTERLÜFTETEN HOLZFASSADE**

(30) Priorität: 11.06.2024 IT 202400013282
(71) Anmelder: AOM Manufaktur GmbH, 39035 Monguelfo-Tesido (BZ) (IT)
(72) Erfinder: Patzleiner, Simon, 39035 Monguelfo-Tesido (BZ) (IT)
(74) Vertreter: Ausserer, Anton

(57) **Zusammenfassung**

Die Erfindung betrifft eine Holzfassade (202) mit Befestigungssystem, die an einem Gebäude (200) befestigt wird, wobei das Gebäude (200) eine Außenfläche (201) aufweist.

Erfindungsgemäß werden an der Außenfläche des Gebäudes (201) U-förmige Profile (100) mit nach oben offener U-Öffnung befestigt, wobei das U-Profil aus einer ersten Seitenwand (101) besteht, die mit Befestigungselementen (210) am Gebäude (200) befestigt wird,
wobei das Profil (100) einen zweiten, mittleren Teil (102) aufweist, der mit dem ersten Teil (101) verbunden ist und den ersten Seitenteil (101) von einem dritten Seitenteil beabstandet, und der mittlere Teil des Profils (102) eine Reihe von Öffnungen (104) aufweist und
der dritte mit dem Mittelteil (102) verbundene Profilteil (103) durch das Mittelteil (102) vom ersten seitlichen Profilteil (101) beabstandet ist, wobei der dritte Profilteil (103) einen Sitz für eine Platte (110) bildet,
wobei die Platte (110) einen ersten Teil (111), der mittels Befestigungselementen (211) mit der Fassade (202) bildenden Leisten und/oder Holzelementen verbunden ist, und einen zweiten Teil der Platte (112) aufweist, der horizontal von der Fassade (202) bildenden Leisten und/oder Holzelementen beabstandet ist, und die Fassade (202) am dritten Teil des Profils (103) mittels des zweiten Teils der Platte (112) aufgehängt wird.

## Beschreibung

Die vorliegende Erfindung bezieht sich auf eine hinterlüftete Holzfassade und ein System zur Herstellung einer Holzfassade.

### Anwendungsbereich

Der Anwendungsbereich der vorliegenden Erfindung ist der Bausektor, insbesondere der Bausektor für die Verbindung von hinterlüfteten (vorgehängte) Fassaden mit Gebäuden, bei denen die Fassaden aus Holz sind und der Wasserabfluss zwischen der Fassade und dem Gebäude gewährleistet sein muss, um die Bildung von Schimmel, Pilzen und Ähnlichem zu vermeiden, die das Material beschädigen und/oder Tiere wie **z. B.** Mücken und Ähnliches anziehen können.

### Stand der Technik

Aus der EP 3 284 877 ist eine hinterlüftete Fassade bekannt, die aus horizontalen Leisten, Verkleidungselementen und Verankerungselementen besteht, wobei die horizontalen Leisten ein Winkelprofil aus drei Abschnitten aufweisen, einem Mittelabschnitt und zwei Endabschnitten, die senkrecht zum Mittelabschnitt und in entgegengesetzte Richtungen verlaufen, und deren Verankerungselemente aus Draht oder Blech bestehen und durch die die Verkleidungselemente an den Leisten montiert werden, und
- Die horizontalen Leisten weisen entlang der Außenfläche eines der Endabschnitte eine zum Mittelabschnitt der Leiste parallele Lasche auf, die Öffnungen aufweist, von denen die Verankerungselemente herabhängen, und in einer Längsstütze für die Verankerungselemente endet;

Die Verankerungselemente sind U-förmig und hängen umgekehrt von den horizontalen Leisten herab, wobei ein hinterer Seitenarm durch die Öffnungen dieser Leisten eingeführt ist und ein vorderer Seitenarm entlang der Vorderseite der Leiste nach unten verläuft, wobei der vordere Seitenarm in einer Aufwärtskrümmung endet einen äußeren Haken bildet, auf dem die Unterkante eines Verkleidungsteils aufliegt, das zu einer oberen Reihe von Verkleidungselementen gehört, und der hintere Seitenarm einen inneren Vorsprung aufweist, der mit dem vorderen Arm der U-Form eine Verengung bildet, deren Breite geringer ist als die Dicke eines Verkleidungselements, durch den der obere Rand des besagten Verkleidungselements, das zu einer unteren Reihe von Verkleidungselementen gehört, eingeführt wird.

Die zuvor beschriebene Fassade weist das Problem einer komplexen Montage auf und es gibt außerdem eine Reihe von Vertiefungen, in denen sich Wasser ansammeln und stagnieren kann.

### Beschreibung

In der vorliegenden Erfindung werden für die Maße Abweichungen von +-5 % und/oder +-5 ° verstanden, sofern nicht anders angegeben, und für Holz werden Holz und alle Materialien verstanden, die beispielsweise aus Holz, Holzresten und/oder teilweise aus Holz, Sperrholz, HBF-Platten usw. bestehen.

Ziel der vorliegenden Erfindung ist es, das Problem von Komponenten, die ihre Montage kompliziert und teuer machen, so weit wie möglich zu umgehen.

Dieses Ziel wird durch eine hinterlüftete Holzfassade und ein System zur Herstellung dieser Fassade gemäß dem kennzeichnenden Teil von Anspruch 1 erreicht.

Es wird eine Holzfassade vorgeschlagen, die mit einem Befestigungssystem an einem Gebäude befestigt wird, wobei das Gebäude vorzugsweise eine Außenfläche aufweist, die aus Holzbauteilen, z. B. Holzpaneelen, besteht.

An der Außenfläche des Gebäudes werden U-förmige Profile mit nach oben gerichteter Öffnung befestigt, die aus einem ersten, vorzugsweise vertikalen Seitenteil bestehen, das mit Befestigungselementen am Gebäude befestigt werden kann,
wobei das Profil einen zweiten Teil aufweist, der mit dem ersten zentralen Teil des Profils verbunden ist, vorzugsweise horizontal und den ersten Seitenteil von einem zweiten Seitenteil beabstandend und mit einer Reihe von Öffnungen und einem dritten Teil, der mit dem zentralen Teil verbunden ist und vom ersten Seitenteil durch den zentralen Teil des Profils beabstandet ist und vorzugsweise vertikal ist und einen Sitz für eine Platte bildet, wobei die Platte einen ersten Teil aufweist, der mittels Befestigungselementen mit Leisten und/oder Holzelementen verbunden ist, die die Fassade bilden, und einen zweiten Teil der Platte, der horizontal von den Leisten und/oder Holzelementen beabstandet ist, die die Fassade bilden, vorteilhaft mindestens um die Dicke des dritten Teils des Profils, und wobei der zweite Teil der Platte eine Höhe aufweist, die geringer ist als die Höhe des dritten Teils des Profils und die Fassade, die mittels des zweiten Teils der Platte am dritten Teil des Profils aufgehängt wird.

Vorteilhaft ist, dass der dritte Teil des Profils auf der dem Gebäude abgewandten Seite eine Nut aufweist und die Fassade am Profil befestigt wird, indem ein mögliches Herausziehen durch ein Befestigungselement, das durch die Fassade geführt und in die Nut eingesetzt wird, verhindert wird.

Weitere Zwecke, Merkmale, Vorteile und Anwendungsmöglichkeiten ergeben sich aus der folgenden Beschreibung einiger Ausführungsbeispiele und der dazugehörigen Zeichnungen. Dabei bilden alle in den Figuren beschriebenen und/oder dargestellten Merkmale für sich oder in beliebiger Kombination den hier offenbarten Gegenstand, auch unabhängig von ihrer Gruppierung in den Ansprüchen oder ihrer Abhängigkeiten, wobei:
Figur 1 zeigt eine perspektivische Ansicht eines Gebäudes mit einem erfindungsgemäßen System in einer ersten Montagephase,
Figur 2 zeigt eine perspektivische Ansicht eines Gebäudes mit einem erfindungsgemäßen System in einer zweiten Montagephase,
Figur 3 zeigt einen Schnitt des an einem Gebäude montierten erfindungsgemäßen Systems,
Figur 4 zeigt das Profil und die Platte, die das System nach der Erfindung bilden, in einer perspektivischen Ansicht mit Abstand,
Figur 5 zeigt das Profil und die Platte, die das System nach der Erfindung bilden, in einer perspektivischen Ansicht, wenn sie zusammengefügt sind,
Figuren 6a, 6b zeigen eine Ansicht der Front- und Seitenplatte,
Figuren 7a, 7b zeigen eine Ansicht des Front- und Seitenprofils,
Figuren 8a, 8b zeigen eine Ansicht des verbundenen Front- und Seitenprofils,
Figur 9 zeigt einen Querschnitt des montierten erfindungsgemäßen Systems,
Figura 10 zeigt einen Schnitt des an einem Gebäude montierten erfindungsgemäßen Systems in einer weiteren Ausführungsform, und
Figura 11 zeigt einen Schnitt des an einem Gebäude montierten erfindungsgemäßen Systems in einer weiteren Ausführungsform.

Mit der Referenznummer 100 wird ein vorzugsweise metallisches U-förmiges Profil bezeichnet, das an einem Gebäude 200 befestigt wird, das vorteilhafterweise eine Oberfläche 201 aufweist, die vorteilhafterweise aus Holzbauelementen, z. B. Platten, besteht.

Auf der Außenfläche 201 wird das Profil 100 befestigt, vorzugsweise die Reihe von Profilen 100, die ausgerichtet und aneinander angrenzen, wobei die Öffnung des U nach oben zeigt.

Es können mehrere Reihen von Profilen 100 vorhanden sein, die vertikal voneinander beabstandet sind.

Das Profil 100 weist einen ersten Teil 101 auf, eine im Wesentlichen vertikale Seitenwand, die beispielsweise mit Befestigungsmitteln, beispielsweise Schrauben 210, an der Außenfläche 201 befestigt wird.

Das Profil weist einen zweiten, zentralen Teil 102 auf, der mit dem ersten Teil im Wesentlichen horizontal verbunden ist.

Der zweite Teil 102 des Profils weist eine Reihe von Öffnungen 104 auf. Diese Öffnungen machen zwischen 5 % und 70 % der horizontalen Fläche des Mittelteils 102 aus. Auf diese Weise wird ein Wasserabfluss und/oder ein kontinuierlicher Luftstrom gewährleistet, der die Bildung von Schimmel, Pilzen usw. verhindert.

Der mittlere Teil 102 des Profils ist mit einem dritten Teil des Profils 103 verbunden, das einen Seitenteil bildet, der durch den mittleren Teil vom ersten Teil des Profils 101 beabstandet ist.

Der Abstand zwischen den beiden Seitenteilen 101, 103 und damit die Breite des mittleren Teils 102 beträgt zwischen 15 und 50 mm.

Der dritte Teil des Profils 103 ist ebenfalls im Wesentlichen vertikal und bildet die Aufnahme für eine Platte 110.

Die Dicke des dritten Teils des Profils variiert zwischen 1 und 20 mm.

Darüber hinaus weist der dritte Teil vorteilhafterweise auf der Außenfläche auf der dem Gebäude abgewandten Seite eine Nut 106 auf.

Die Platte 110 wird mit ihrem ersten Teil, dem oberen Teil 111, an der Holzfassade 202 mit Befestigungsmitteln 211, z. B. Schrauben, befestigt. Der untere Teil der Platte 112 ist von der Fassade 202 z. B. durch eine Biegung in der Platte 110 beabstandet.

In den Raum zwischen dem zweiten Teil der Platte 112 und der Fassade 202 wird der dritte Teil des Profils 103 eingesetzt.

Auf diese Weise kann die Fassade 202 am Profil 100 aufgehängt werden.

Vorteilhaft ist, dass die Platte 110 aus Metall besteht.

Vorteilhaft ist, dass der untere Teil der Platte 112 eine Höhe aufweist, die geringer ist als die Höhe des dritten Teils des Profils 103, die zwischen 5 und 50 mm liegen kann. Vorteilhaft ist, dass der zweite Teil der Platte 112 von der Fassade um einen Abstand beabstandet ist, der gleich oder größer ist als die Dicke des dritten Teils 103 des Profils, das die Aufnahme für die Platte bildet.

Der Abstand des zweiten Teils der Platte 112 vom ersten Teil der Platte 111 kann beispielsweise durch Biegen erreicht werden.

Die Holzfassade, die aus einer Reihe von Fassadenelementen 201 besteht, wird auf diese Weise am Profil 100 aufgehängt.

Um vertikale Verschiebungen der Fassade 202 mit Platte 110 gegenüber dem Gebäude 200 zu vermeiden, werden in die Holzfassade Befestigungs-/Sicherungselemente 212 eingesetzt, deren Spitzen in die Nut 106 des Profils greifen und die Bewegungen blockieren.

Vorteilhafterweise ist diese Verbindung lösbar.

Das Befestigungssystem zur Befestigung einer Holzfassade, bestehend aus einer Reihe von Holzelementen 201 gemäß der Erfindung, umfassend:
- ein U-förmiges Profil 100 mit nach oben offener U-Öffnung, wobei das U-Profil aus einer ersten Seitenwand 101 besteht, die mittels Befestigungselementen 210 an einem Gebäude 200 befestigt werden kann,

wobei das Profil 100 einen zweiten, mittleren Teil 102 aufweist, der mit dem ersten Teil 101 verbunden ist und den ersten Seitenteil 101 von einem dritten Seitenteil beabstandet, und der mittlere Teil des Profils 102 eine Reihe von Öffnungen 104 aufweist und
der dritte Profilteil 103, der mit dem Mittelteil 102 verbunden ist, ist vom ersten Seitenteil des Profils 101 durch das Mittelteil 102 beabstandet, wobei der dritte Profilteil 103 einen Sitz für eine Platte 110 bildet und der dritte Profilteil 103 auf der äußeren Oberfläche, die nicht dem ersten Profilteil zugewandt ist, eine Nut 106 aufweist,
und das System eine Platte 110 umfasst, wobei die Platte einen ersten Teil 111 aufweist, der an einer Reihe von Holzelementen 201 befestigt werden kann, die eine Fassade bilden, und einen zweiten Teil der Platte 112, der mit dem ersten Teil der Platte 111 durch eine Biegung verbunden ist, und diese Biegung den zweiten Teil der Platte 112 von der Fassade beabstandet, so dass den dritten Teil des Profils zwischen der Fassade und dem zweiten Teil der Platte 112 aufnehmen zu können.

In den Figuren 1,3,10 und 11 ist ein Isolierband/Klebeband 120 sowohl am oberen Ende der ersten Befestigungsplatte 111 als auch an der Außenfläche 201 des Gebäudes angebracht. Das Isolierband/Klebeband 120 deckt die Befestigungselemente 210 ab und/oder überlappt das obere Ende der Befestigungsplatte 111, somit wir vermieden dass sich Wasser auf der oberen Seite der Befestigungsplatte 111 liegen bliebt oder durch die Bohrungen der Befestigungselemente 210 in die Fassade eindringt und Pilz/Schimmelbildung erlaubt.

Das anbringen des Isolierband/Klebeband 120 ist nur möglich da das U-förmige Profile 100 nach oben offen ist.

In der Figur 10 ist zwischen der Befestigungsplatte 111 und Außenfläche des Gebäudes 201 ein zusätzliches Dichtungsband 122 angerbracht. Auf der Außenfläche 201 des Gebäudes kann auch eine Fassadenbahn 121 angebracht werden.

Die zuvor beschriebenen Varianten der Vorrichtung und des Systems gemäß der Erfindung dienen nur dem besseren Verständnis der Struktur, der Funktionsweise und der Eigenschaften der vorgestellten Lösung; sie schränken die Offenbarung durch die Ausführungsbeispiele nicht ein. Die Figuren sind schematisch, wesentliche Eigenschaften und Wirkungen werden teilweise deutlich vergrößert dargestellt, um Funktionen, Wirkprinzipien, Konfigurationen und technische Merkmale hervorzuheben. Dabei kann jede in den Figuren oder im Text offenbarte Funktion, jedes Prinzip, jede technische Konfiguration und jedes Merkmal kann beliebig mit allen Ansprüchen, allen Merkmalen im Text und in den anderen Figuren, anderen Arbeitsweisen, Prinzipien, Konfigurationen und technischen Merkmalen, die in dieser Offenbarung enthalten sind oder sich daraus ergeben, kombiniert werden, so dass alle denkbaren Kombinationen der beschriebenen Lösung zuzuordnen sind. Hierzu gehören auch Kombinationen zwischen allen einzelnen Darstellungen im Text, d. h. in jedem Absatz des Textes, in den Ansprüchen und auch Kombinationen zwischen verschiedenen Varianten im Text, in den Abmessungen und in den Figuren. Die zuvor erläuterten Vorrichtungs- und Verfahrensdetails sind im Zusammenhang dargestellt; es ist jedoch darauf hinzuweisen, dass sie auch unabhängig voneinander und auch frei miteinander kombinierbar sind. Die in den Figuren gezeigten Beziehungen der einzelnen Teile und ihrer Absätze untereinander sowie ihre Abmessungen und Proportionen sind nicht einschränkend zu verstehen. Einzelne Abmessungen und Proportionen können auch von den gezeigten abweichen. Auch die Ansprüche schränken die Offenbarung und damit die Kombinationsmöglichkeiten aller vorgestellten Merkmale nicht ein. Alle dargestellten Merkmale werden hier auch einzeln und in Kombination mit allen anderen Merkmalen offenbart.

### Liste der Referenznummern

100 Metallprofil
101 Seitenteil des Metallprofils
102 Mittelteil des Metallprofils
103 Seitenteil des Metallprofils/Sitz
104 Öffnung/Loch im Profil
105 Öffnung/Loch im Profil
106 Nut im Profil
110 Befestigungsplatte
111 erster Teil der oberen Befestigungsplatte
112 zweiter Teil der unteren Befestigungsplatte
113 Öffnung/Loch in der Platte
120 Klebeband /Isolierband
121 Fassadenbahn
122 Dichtungsband
200 Gebäude
201 Außenfläche des Gebäudes
202 Fassadenelement
210 Befestigungselement/Schraube
211 Befestigungselement/Schraube
212 Befestigungselement/Schraube

## Patentansprüche

1. Holzfassade (202) mit Befestigungssystem, die an einem Gebäude (200) befestigt wird, wobei das Gebäude (200) eine Außenfläche (201) aufweist, wobei
an der Außenfläche des Gebäudes (201) U-förmige Profile (100) mit nach oben offener U-Öffnung befestigt werden, wobei das U-Profil aus einer ersten Seitenwand (101) besteht, die mit Befestigungselementen (210) am Gebäude (200) befestigt wird,
wobei das Profil (100) einen zweiten, mittleren Teil (102) aufweist, der mit dem ersten Teil (101) verbunden ist und den ersten Seitenteil (101) von einem dritten Seitenteil beabstandet, und der mittlere Teil des Profils (102) eine Reihe von Öffnungen (104) aufweist und
der dritte mit dem Mittelteil (102) verbundene Profilteil (103) durch das Mittelteil (102) vom ersten seitlichen Profilteil (101) beabstandet ist, wobei der dritte Profilteil (103) einen Sitz für eine Platte (110) bildet,
wobei die Platte (110) einen ersten Teil (111), der mittels Befestigungselementen (211) mit der Fassade (202) bildenden Leisten und/oder Holzelementen verbunden ist, und einen zweiten Teil der Platte (112) aufweist, der horizontal von der Fassade (202) bildenden Leisten und/oder Holzelementen beabstandet ist, und die Fassade (202) am dritten Teil des Profils (103) mittels des zweiten Teils der Platte (112) aufgehängt wird.

2. Holzfassade (202) mit Befestigungssystem gemäß Anspruch 1, **dadurch gekennzeichnet, dass** eine Oberfläche des Mittelteils (102) 5-70 % der Oberfläche Öffnungen für einen besseren Luftstrom aufweist.

3. Holzfassade (202) mit Befestigungssystem gemäß Anspruch 1 oder 2, **dadurch gekennzeichnet, dass** der zweite Teil der Platte (112) von der Holzfassade mindestens um die Dicke des dritten Teils des Profils beabstandet ist.

4. Holzfassade (202) mit Befestigungssystem gemäß einem der vorherigen Ansprüche, **dadurch gekennzeichnet, dass** die Höhe des zweiten Teils der Platte (112) geringer ist als die Höhe des dritten Teils des Profils (103).

5. Holzfassade (202) mit Befestigungssystem gemäß einem der vorherigen Ansprüche, **dadurch gekennzeichnet, dass** der dritte Teil des Profils auf seiner Außenfläche, der dem Gebäude gegenüberliegenden Fläche, eine Nut (106) zur Aufnahme eines Befestigungselements (212) aufweist, um die Holzfassade in Bezug auf das Profil (100) zu blockieren.

6. Holzfassade (202) mit Befestigungssystem gemäß einem der vorherigen Ansprüche, **dadurch gekennzeichnet, dass** ein Isolierband/Klebeband (120) sowohl am oberen Ende der ersten Befestigungsplatte (111) als auch an der Außenfläche (201) des Gebäudes angebracht ist und dass das Isolierband/Klebeband (120) die Befestigungselemente (210) ab deckt und/oder das obere Ende der Befestigungsplatte 111 überlappt.

7. Holzfassade (202) mit Befestigungssystem gemäß einem der vorherigen Ansprüche, **dadurch gekennzeichnet, dass** ein zwischen der ersten Befestigungsplatte (111) und der Außenfläche (201) des Gebäudes ein Dichtungsband (122) angebracht ist.

8. Holzfassade (202) mit Befestigungssystem gemäß einem der vorherigen Ansprüche, **dadurch gekennzeichnet, dass** an der Außenfläche (201) des Gebäudes eine Fassadenbahn (121) angebracht ist.

9. Befestigungssystem zur Befestigung einer Holzfassade, umfassend:
- ein U-förmiges Profil (100) mit nach oben offener U-Öffnung, wobei das U-Profil aus einer ersten Seitenwand (101) besteht, die mittels Befestigungselementen (210) an einem Gebäude (200) befestigt werden kann,
wobei das Profil (100) einen zweiten, mittleren Teil (102) aufweist, der mit dem ersten Teil (101) verbunden ist und den ersten Seitenteil (101) von einem dritten Seitenteil beabstandet, und der mittlere Teil des Profils (102) eine Reihe von Öffnungen (104) aufweist und
der dritte, mit dem Mittelteil (102) verbundene Profilteil (103) durch das Mittelteil (102) vom ersten seitlichen Profilteil (101) beabstandet ist, wobei der dritte Profilteil (103) einen Sitz für eine Platte (110) bildet und der dritte Profilteil (103) auf der dem ersten Profilteil abgewandten Außenfläche eine Nut (106) aufweist,
und das System eine Platte (110) umfasst, wobei die Platte einen ersten Teil (111), der an einer Reihe von Holzelementen (201) befestigt werden kann, die eine Fassade bilden, und einen zweiten Teil der Platte (112) aufweist, der mit dem ersten Teil der Platte (111) durch eine Biegung verbunden ist, und diese Biegung den zweiten Teil der Platte (112) von der Fassade beabstandet, so dass der dritte Teil des Profils zwischen der Fassade und dem zweiten Teil der Platte (112) aufgenommen werden kann.
